# EUROPÄISCHE PATENTSCHRIFT

(11) **EP 1 097 088 B1**
(45) Veröffentlichungstag und Bekanntmachung des Hinweises auf die Patenterteilung: **19.10.2005**
(21) Anmeldenummer: 99934609.1
(22) Anmeldetag: 07.07.1999
(51) Int. Cl.: B65D 19/44, B65D 19/12

(54) **VORRICHTUNG ZUR AUFBEWAHRUNG UND ZUM TRANSPORT VON STÜCKGUT**
DEVICE FOR STORING AND TRANSPORTING INDIVIDUAL LOADS
DISPOSITIF POUR LA CONSERVATION ET LE TRANSPORT DE CHARGES ISOLEES

(30) Priorität: 16.07.1998 DE 19831967; 28.01.1999 DE 19903297
(43) Veröffentlichungstag der Anmeldung: 09.05.2001
(73) Patentinhaber: Conteyor Multibag Systems N.V., 9820 Merelbeke (BE)
(72) Erfinder: HUGENHOLTZ, Roland, Patrick, Henri, B-9830 Sint-Martens-Latem (BE); CAMPS, Werner, Philomena, Theophiel, B-112000 Antwerpen (BE)
(74) Vertreter: Weber, Dieter
(86) Internationale Anmeldenummer: PCT/EP1999/004754
(87) Internationale Veröffentlichungsnummer: WO 2000/003925

(56) Entgegenhaltungen:
- DE-A- 4 138 507
- US-A- 5 211 290

## Beschreibung

Die vorliegende Erfindung betrifft eine Vorrichtung zur Aufbewahrung und zum Transport von Stückgut, mindestens bestehend aus einem Bodenteil und mehreren im wesentlichen flexiblen Taschen, welche auf dem Bodenteil aufnehmbarbar sind, wobei die Taschen insgesamt oder mindestens gruppenweise in einen eng zusammengelegten oder gefalteten Zustand bringbar sind.

Eine solche Vorrichtung ist aus den deutschen Patentanmeldungen P 41 38 507 und 195 49 166 bekannt. Bei diesen bekannten Vorrichtungen sind aus einem flexiblen Bahnmaterial gebildete Taschen in einem Rahmen an Stangen aufgehängt, die durch Schlaufen am oberen Ende der Taschen verlaufen und ihrerseits an oberen Längsholmen des Rahmes geführt sind.

Bei der aus der P 41 35 507 bekannten Vorrichtung werden die Taschen zum Be- und Entladen nacheinander einzeln aus der Führung der oberen Längsholme herausgenommen und entleert. Nachdem sämtliche, die Taschen tragenden Querstangen aus den Führungen der oberen Längsholme des Rahmens herausgezogen sind, können starre Verbindungen zwischen den einzelnen Rahmenteilen gelöst werden, so dass die Rahmenteile anschließend mit dem Bodenteil zu einer kompakteren Einheit zusammenklappbar sind. Die Taschen sind hiervon jedoch getrennt zu transportieren.

Bei der aus der DE 195 49 166 bekannten Vorrichtung ist eine Entladevorrichtung vorgesehen, von welcher aus die aus dem oberen Rahmenteil herausgeführten und entleerten Taschen weiterbefördert werden können in einen unterhalb der oberen Rahmenteile angeordneten Stauraum, der auch an einem herausziehbaren Wagen des Rahmes vorgesehen sein kann.

Derartige Vorrichtungen haben derzeit ihr Hauptanwendungsgebiet im Bereich der Automobilherstellung, wobei diese Vorrichtungen dafür verwendet werden, die verschiedensten Einzelteile von Kraftfahrzeugen, insbesondere auch Karosserieteile wie Türen, Türverkleidungen und dergleichen derart zu transportieren, dass sie einerseits schnell und einfach verpackt und aus der Vorrichtung entnommen werden können und dass sie andererseits vor etwaigen Beschädigungen oder normalen Transportbedingungen gut geschützt sind, wobei in vorteilhafter Weise auch keinerlei wegzuwerfendes bzw. zu entsorgendes Verpackungsmaterial anfällt. Um Transportkosten zu sparen, wäre es allerdings sinnvoll, wenn entsprechende Vorrichtungen, sobald sie vollständig entladen sind, möglichst platzsparend zusammengeklappt werden können, wobei allerdings der Auf- und Abbau derartiger Vorrichtung nicht übermäßige Zeit in Anspruch nehmen soll.

Im Falle der obengenannten P 41 38 507 ist das Wiederaufrichten des Rahmens und vor allem das Wiedereinführen der einzelnen Stangen in die oberen Rahmenführungen ein relativ zeitaufwendiger Vorgang, und die Tatsache, dass der Rahmen und die Taschen unter Umständen getrennt voneinander zusammengelegt und dadurch womöglich auch in verschiedenen Behältnissen oder LKWs getrennt transportiert werden, kann zu weiteren Komplikationen führen, insbesondere wenn Einzelteile der verschiedenen Vorrichtungen unterschiedliche Maße haben, so dass nur bestimmte Taschen und Rahmen zusammenpassen.

Gegenüber diesem Stand der Technik liegt der vorliegenden Erfindung die Aufgabe zugrunde, eine Vorrichtung mit den eingangs genannten Merkmalen zu schaffen, bei welcher entweder die Fächer bzw. Taschen oder aber die Vorrichtung insgesamt relativ einfach, d.h. mit geringem technischen Aufwand und mit wenig Zeitaufwand zusammengelegt bzw. variiert und mit den Taschen wieder fertig aufgestellt werden kann, wobei die Fächer bzw. Taschen vielseitig einsetzbar sind und leicht handhabbar sind.

Diese Aufgabe wird dadurch gelöst, dass die Taschen mindestens teilweise genügend steife, faltbare Seitenteile aufweisen, durch welche die Taschen freistehend aufstellbar sind.

Beispielsweise könnten die einzelnen Taschen, die im Wesentlichen aus U-förmig verlaufendem Bahnmaterial gebildet werden, an ihren Stirnseiten hinreichend steife, faltbare Materialstreifen aufweisen bzw. diese stimseitigen Materialbahnen können aus einem hinreichend steifen, aber dennoch faltbaren bzw. mit einer oder mehreren Faltlinien versehenen Seitenteilen hergestellt werden. Besonders bevorzugt ist dabei, wenn mehrere Taschen hintereinander ausgerichtet und zusammenhängend ausgebildet sind, wobei ihre Stirnseite jeweils gemeinsam eine zusammenhängende Ziehharmonikafaltung bilden.

Die Taschen können dann ziehharmonikaartig zusammengefaltet und auseinandergezogen werden, wobei zweckmäßigerweise an dem Bodenteil und/oder an dem Rahmen Verstrebungen, Haken oder dergleichen vorgesehen seien sollten, mit deren Hilfe die Taschen in ihrem vollständig entfalteten Zustand auf der Vorrichtung gehalten werden können.

Im Sinne der vorliegenden Erfindung ist der Begriff "Gehäuse" sehr weit zu fassen und umfasst daher alles, was geeignet ist, die zusammenlegbaren bzw. zusammenfaltbaren Taschen aufzunehmen und zu halten. Es kann sich bei einem Gehäuse also um einen Kasten aus geschlossenen Wänden, ebenso aber auch um einen nach allen Seiten (auch zum Boden) offenen Rahmen handeln, gegebenenfalls mit erforderlichen Verstrebungen, sowie um alle denkbaren Mischformen aus offenen und geschlossenen "Gehäusen". In diesem Sinne sind auch die Begriffe "Rahmenteile" und "Seitenteile" austauschbar.

Bevorzugte Varianten der erfindungsgemäßen Vorrichtung zeichnen sich dadurch aus, dass mehrere Taschen aus zusammenhängenden Materialbahnen gebildet sind und im auseinandergefalteten Zustand eine Facheinteilung des aus Bodenteil und Seitenteilen gebildeten Gehäuses definieren, wobei wahlweise auch mehrere verschiedene Taschen bzw. Facheinteilungen in ein Gehäuse einsetzbar sind.

In einer besonders bevorzugten Ausführungsform ist vorgesehen, dass die Rahmenteile schwenkbar oder lösbar an dem Bodenteil angeordnet sind und dass die zusammengelegten bzw. zusammengefalteten Taschen und die Rahmenteile auf dem Bodenteil oder in dem Bodenteil derart aufnehmbar sind, dass weder die Taschen noch die Rahmenteile über die Grundfläche des Bodenteils hinausragen.

Die erfindungsgemäße Vorrichtung ist vorzugsweise so ausgestaltet, dass das Bodenteil sämtliche Einzelteile, aus welchen die gesamte Transportvorrichtung besteht, aufnehmen kann, d.h. das Bodenteil ist als hohler Kasten oder Rahmen ausgebildet, in welchen alle Einzelteile hinein, zumindest aber aufgelegt werden können. Soweit die Teile nur oben aufgelegt werden, ist es selbstverständlich zweckmäßig, wenn sie an dem Bodenteil in diesem aufgelegten Zustand fixiert werden können bzw. fixiert sind. Konkret können also sowohl die zusammengefalteten Taschen als auch die gegebenenfalls abnehmbaren oder einklappbaren Seitenteile in oder auf dem Bodenteil aufgenommen werden. Hierzu muss man nur die Maße der Vorrichtung passend wählen, d.h. die Seitenteile und die Taschen sollten zum Beispiel nicht höher oder im umgeklappten oder abgenommenen bzw. zusammengelegten Zustand nicht breiter und auch nicht länger sein als das Bodenteil breit bzw. lang ist.

Dabei sollen also keinerlei Rahmenteile über die von dem Bodenteil aufgespannte Grundfläche hinausragen, da entsprechend überstehende Teile beim Transport störend sind, andere Gegenstände beschädigen können oder auch zur Verletzung von Personen führen können.

Besonders zweckmäßig ist es dabei, wenn die Taschen, um zusammengelegt zu werden, nicht von etwaigen Rahmenteilen, an welchen sie aufgehängt sind, gelöst werden müssen, sondern wenn sie gemeinsam mit diesen Rahmenteilen z.B. in ein kastenförmiges Bodenteil eingelegt werden können. Dabei müssen diese Rahmenteile, d.h. insbesondere Längsholme, an welchen quer durch Schlaufen an den Taschen verlaufende Querholme aufgehängt sind, von den anderen Rahmenteilen gelöst werden, und die Holme müssen selbstverständlich auch in das Bodenteil hineinpassen.

Die Taschen können oben und stirnseitig offen sein, und sie können z.B. in einem Stück zusammenhängen oder aber getrennte, U-förmige Schlaufen bilden, so dass dazwischen jeweils noch Dämpfungsmaterial in Form geschäumter Platten oder dergleichen angeordnet werden kann.

Die erste und/oder die letzte dieser Reihe zusammenhängender Taschen können an ihren jeweiligen Endwänden zweckmäßigerweise noch eine Materialbahn aufweisen, die nach Art einer Decke auf die oben offenen Seiten der Taschen herübergelegt werden kann, so dass die Taschen oben geschlossen sind.

Weiterhin ist eine Ausführungsform der vorliegenden Erfindung bevorzugt, bei welcher ein Gurt eine Gruppe von Taschen bzw. alle Taschen einer entsprechenden Vorrichtung auf mindestens drei Seiten umspannt, wobei der Gurt vorzugsweise entlang der beiden stirnseitigen Flächen der Taschen durch Schlaufen geführt ist. Das mittlere Gurtstück, welches mit der Vorderfläche oder rückwärtigen Fläche der ersten bzw. letzten Tasche in Eingriff tritt, kann eine Verstärkung in Form einer mehr oder weniger steifen Einlage oder Auflage aufweisen, oder dieser mittlere Gurtabschnitt kann auch durch einen Stab, eine Leiste oder dergleichen ersetzt sein, so dass die beiden verbleibenden Gurtenden an den Enden dieses Stabes, der quer über eine Tasche hinwegreicht, angreifen und die einzelnen Taschen so zu einer kompakten Einheit zusammengezogen werden können. Es versteht sich, dass der Gurt auch entsprechende Spann- oder Verbindungselemente aufweisen kann, um die Taschen in dem zusammengezogenen Zustand zu halten.

Die entsprechend ziehharmonikaartig zusammenhängenden und im Wesentlichen freistehend aufstellbaren Taschen müssen nicht einzeln aufgehängt werden, sondern sie können frei auf dem Bodenteil stehen oder aber sie müssen lediglich an wenigen Punkten, z. B. im Bereich der ersten und der letzten Tasche, an dem Bodenteil oder an den Rahmenteilen fixiert werden. Diese Verbindungen sind leicht und schnell lösbar und können ebenso leicht und schnell wiederhergestellt werden, so dass die Taschen sehr leicht zusammengefaltet und in das Bodenteil ein- bzw. auf das Bodenteil aufgelegt werden können, woraufhin anschließend die Rahmenteile, die allerdings nicht zwingend vorhanden sein müssen, ebenfalls eingeklappt werden, so dass die Vorrichtung danach eine sehr kompakte, im Wesentlichen quaderförmige Einheit bildet.

Weitere Vorteile, Merkmale und Anwendungsmöglichkeiten der vorliegenden. Erfindung werden deutlich anhand der folgenden Beschreibung einer bevorzugten Ausführungsform und der dazugehörigen Figuren. Es zeigen:
- Figur. 1: die Außenansicht einer Ausführungsform der Erfindung in einem aufgeklappten, auseinandergezogenen Zustand,
- Figur 2: eine Ansicht der Vorrichtung nach Figur 1 in geöffnetem Zustand,
- Figur 3: die Ausführungsform nach den Figuren 1 und 2 in einem teilweise zusammengefalteten Zustand,
- Figur 4: eine Alternative zu den Ausführungsformen der Figuren 1 bis 3, bei welcher ein Gurt zum Zusammenziehen verwendet wird,
- Figur 5: schematisch eine Seitenansicht der in den Figuren 1 bis 4 dargestellten Ausführungsformen in einem teilweise zusammengefalteten Zustand,
- Figur 6: eine Detailansicht des unteren Seiten- bzw. Eckbereiches der einzelnen Taschen,
- Figur 7: die Taschen alleine in einem zusammengefalteten Zustand und
- Figur 8: die in das Bodenteil ein- bzw. aufgelegten Taschen und die klappbaren Rahmenteile der Vorrichtung.

Die Figuren 1 bis 8 zeigen eine Ausführungsform mit Taschen 14, die freistehend aufstellbar sind. In Figur 1 erkennt man die Vorrichtung als rundum geschlossenen, quaderförmigen Kasten. Dabei wird die obere Abdeckung aus zwei Materialbahnen 13 gebildet, die jeweils am oberen äußeren Ende der ersten und der letzten Tasche der entsprechenden Gruppe von Taschen 14 angebracht sind. Die Vorrichtung aus Figur 1 ist in Figur 2 nochmals in einem Zustand dargestellt, in welchem die beiden Materialbahnen 13 herabgeklappt sind. Man erkennt auch hier eine Fächeraufteilung unter Bildung einzelner Taschen, wobei die Stirnseiten dieser Taschen nunmehr durch Wandelemente 15 geschlossen sind, die aus einem mehr oder weniger steifen aber dennoch faltbaren Material bestehen. Die Wandteile 15 sind insgesamt ziehharmonikaartig faltbar und zwar entlang von einwärts knickenden Faltlinien 16 und auswärts knickenden Faltlinien 17, die jeweils mit den quer verlaufenden Zwischenwänden der einzelnen Taschen fluchten. Die Faltbarkeit dieser Seitenwandteile 15 kann z. B. dadurch hergestellt werden, dass die Seitenwandteile 15 insgesamt doppelwandig aus einem Stoff oder einer ähnlichen Materialbahn bestehen, in denen Taschen ausgebildet sind, die sich über die gesamte Höhe dieser Seitenwand erstrecken und deren Breite der Faltenbreite entspricht. In diese Taschen können dann z. B. Kunststoffstreifen, Holzleisten oder dergleichen eingeschoben werden, die den Seitenwänden eine genügende Steifigkeit verleihen und sie dennoch ziehharmonikaartig faltbar machen.

Die Faltbarkeit dieser Taschen und ihre Standfähigkeit wird besonders deutlich dargestellt in den Figuren 3 bis 5. In Figur 3 sind die offenen Taschen in einem weitgehend zusammengeschobenen Zustand dargestellt, können aber in diesem Zustand immer noch frei auf der Bodenplatte 1 stehen. In Figur 4 ist eine Variante dieser Ausführungsform dargestellt, in der zum einen zusätzlich zu den Taschen selbst noch ein äußerer Rahmen vorgesehen ist, an welchem die Taschen im vollständig auseinandergezogenen Zustand fixiert werden können, damit sie z. B. den in Figur 2 dargestellten, vollständig offenen Zustand behalten. Hierzu können Haken, Klammern, Querstreben oder sonstige Elemente an den Taschen, vorzugsweise an der jeweils ersten und letzten Tasche, sowie an den Rahmenteilen vorgesehen werden, so dass sich die Taschen in der gewünschten Position fixieren lassen. Zusätzlich ist in Figur 4 noch eine weitere Möglichkeit des Zusammenziehens der offenen (und leeren) Taschen 14 dargestellt, nämlich mit Hilfe eines Gurtes 21, von dem zwei Streifen parallel zu den Seitenwänden 5 und vorzugsweise durch dort angeordnete Schlaufen verlaufen, während der diese beiden Längsgurte 21 verbindende Gurtabschnitt 22 quer über die erste bzw. letzte der Taschen hinweg verläuft. Dieser Gurtabschnitt 22 kann wiederum aus einem etwas steiferen Material bestehen bzw. eine Einlage oder dergleichen aus einem steifen Material aufweisen. Durch Festziehen der Gurte werden auch die Taschen 14 sehr fest und kompakt zu einer kleinen Einheit zusammengepresst.

Figur 5 zeigt schematisch eine Seitenansicht der weitgehend zusammengedrückten Taschen, und die Figuren 7 und 8 zeigen, wie diese Taschen gegebenenfalls als selbständige Einheit tragbar sind und auf das Bodenteil auf bzw. in dieses eingelegt werden können. Hernach werden wieder, wie bereits zuvor beschrieben, die Rahmenteile 2 und 3' eingeklappt, wobei in diesem Fall tatsächlich vier unabhängig an dem Bodenteil 1 angelenkte, schwenkbare Rahmenteile 2 und 3' vorgesehen sind.

Figur 6 zeigt noch ein Teil der unteren Eckbereiche der einzelnen Taschen 14 mit den Trennwänden 18 und 19 zwischen den einzelnen Taschen und dem Seitenwandteil 15 mit einer Faltlinie 16. Die beiden Trennwände 18 und 19 sind noch durch einen Bodenstreifen 20 miteinander verbunden, dessen Breite so bemessen ist, dass sie etwas größer ist als die Breite der beiden Seitenwandteile 15, welche die Trennwände 18 und 19 miteinander verbinden. Dieser untere Streifen 20 wird jedoch bewusst nicht mit den Seitenwandteilen 15 verbunden, da dies zum einen ohnehin nicht sauber und problemlos möglich ist, zum anderen aber auch um zu ermöglichen, dass Schmutz, Staub und dergleichen durch die Öffnung über dem Bodenelement herausbefördert werden kann.

Es versteht sich, dass die Seitenteile des in den Figuren dargestellten Rahmens nicht notwendigerweise einklappbar oder abnehmbar sein müssen, sondern dass man auch im Falle eines festen, nicht zusammenklappbaren Rahmens oder Gehäuses die inneren Taschen bzw. die innere Facheinteilung zusammenlegen und wahlweise austauschen (zum Beispiel gegen andere Zusammenlegbare Taschen) oder im zusammengelegten Zustand in das Gehäuse einlegen kann.

## Patentansprüche

1. Vorrichtung zur Aufbewahrung und zum Transport von Stückgut, mindestens bestehend aus einem Bodenteil (1) und mehreren im wesentlichen flexiblen Taschen (4, 5, 14), welche auf dem Bodenteil (1) aufnehmbar sind, wobei die Taschen insgesamt oder mindestens gruppenweise in einen eng zusammengelegten oder gefalteten Zustand bringbar sind, **dadurch gekennzeichnet, daß** die Taschen mindestens teilweise genügend steife, faltbare Seitenteile aufweisen, durch welche die Taschen freistehend aufstellbar sind.

2. Vorrichtung nach Anspruch 1, **dadurch gekennzeichnet, daß** sie in einem Gehäuse aus dem Bodenteil (1) und daran befestigten Seiten- bzw. Rahmenteilen (2, 3) angeordnet ist.

3. Vorrichtung nach Anspruch 1 oder 2, **dadurch gekennzeichnet, daß** mehrere Taschen aus zusammenhängenden Materialbahnen gebildet sind und im auseinandergefalteten Zustand eine Facheinteilung des aus dem Bodenteil und gegebenenfalls vorgesehenen Seitenteilen gebildeten Gehäuses definieren.

4. Vorrichtung nach Anspruch 3, **dadurch gekennzeichnet, daß** mehrere verschiedene Taschen bzw. Facheinteilungen in ein Gehäuse einsetzbar sind.

5. Vorrichtung nach einem der Ansprüche 2 bis 4, **dadurch gekennzeichnet, daß** die Rahmenteile (2, 3) schwenkbar oder lösbar an dem Bodenteil (1) angeordnet sind und daß die zusammengelegten bzw. zusammengefalteten Taschen (4, 5, 14) und die Rahmenteile (2, 3, 3') auf den Bodenteil (1) oder in dem Bodenteil derart aufnehmbar sind, daß weder die Taschen (4, 5, 14) noch die Rahmenteile (2, 3, 3') über die Grundfläche des Bodenteils (1) hinausragen.

6. Vorrichtung nach Anspruch 5, **dadurch gekennzeichnet, daß** die Rahmenteile zu einem starren Rahmen miteinander verbindbar und derart voneinander lösbar sind, daß sie auf oder in das Bodenteil (1) eingeklappt oder eingelegt werden können.

7. Vorrichtung nach Anspruch 6, **dadurch gekennzeichnet, daß** an zwei gegenüberliegenden Stirnseiten des Bodenteils zwei schwenkbare Rahmenteile (2) angelenkt sind, die in ihrer vertikal hochgeklappten Position fixierbar sind, wobei die schwenkbaren Rahmenteile (1) durch Längsträger (3) bzw. Querträger starr miteinander verbindbar sind.

8. Vorrichtung nach einem der Ansprüche 1 bis 7, **dadurch gekennzeichnet, daß** die Taschen (4, 5) an ihrer Oberseite und/oder seitlich offen sind.

9. Vorrichtung nach einem der Ansprüche 1 bis 8, **dadurch gekennzeichnet, daß** die Taschen eine seitliche Ziehharmonikafaltung aufweisen, wobei mehrere Taschen derart miteinander verbunden sind, daß die Ziehharmonikafaltung sich von einer Tasche (14) zu der nächstfolgenden kontinuierlich fortsetzt.

10. Vorrichtung nach einem der Ansprüche 2 bis 8, **dadurch gekennzeichnet, daß** am Bodenteil (1) und/oder an den Rahmenteilen (2, 3) Streben oder Haken vorgesehen sind, mit welchen die zu einer Gruppe verbundenen Taschen (14) in einem auseinandergefalteten bzw. auseinandergezogenen Zustand gehalten werden können.

11. Vorrichtung nach einem der Ansprüche 2 bis 10, **dadurch gekennzeichnet, daß** das Bodenteil (1) als oben offener Kasten ausgebildet ist, dessen innere Breiten- und Längenmaße den Außenmaßen der auseinandergezogenen Taschen in Längs- und Breitenrichtung entsprechen.

12. Vorrichtung nach einem der Ansprüche 2 bis 11, **dadurch gekennzeichnet, daß** die Höhe der an den Längsseiten des Kastens angebrachten Rahmenteile (3, 3') kleiner ist als das innere Breitenmaß des Kastens und/oder daß die Höhe der stimseitigen Rahmenteile (2) kleiner ist als das innere Längenmaß des als Kasten ausgebildeten Bodenteiles (1).

13. Vorrichtung nach einem der Ansprüche 1 bis 12, **dadurch gekennzeichnet, daß** ein die Gesamtheit der Taschen außen auf mindestens drei Seiten umfassender Gurt (22, 21) vorgesehen ist, der vorzugsweise durch seitliche Schlaufen an den Stirnseiten der Taschen hindurchgeführt ist.

14. Vorrichtung nach Anspruch 13, **dadurch gekennzeichnet, daß** ein quer über die letzte bzw. erste der Taschen (4, 5, 14) verlaufender Gurtabschnitt entweder durch eine Einlage oder Auflage verstärkt ist oder durch ein mehr oder weniger steifes, stab- oder leistenförmiges Element ersetzt ist.

15. Vorrichtung nach einem der Ansprüche 1 bis 14, **dadurch gekennzeichnet, daß** am oberen Rand der ersten und/oder letzten Taschen eine flexible Materialbahn vorgesehen ist, deren Länge bzw. gemeinsame Länge ausreicht, die offene Oberseite aller Taschen im auseinandergezogenen Zustand abzudecken.

16. Vorrichtung nach Anspruch 15, **dadurch gekennzeichnet, daß** die Materialbahn mit einem Klettverschluss verschließbar ist.

## Claims

1. Apparatus for storing and transporting piece goods, at least comprising a bottom portion (1) and a plurality of substantially flexible pockets (4, 5, 14) which can be received on the bottom portion (1), wherein the pockets overall or at least in a group-wise manner can be put into a closely collapsed or folded condition, **characterised in that** the pockets have at least partially sufficiently stiff foldable side portions by which the pockets can be set up in a free-standing position.

2. Apparatus according to claim 1 **characterised in that** it is arranged in a housing formed from the bottom portion (1) and side or frame portions (2,3) secured thereto.

3. Apparatus according to claim 1 or claim 2 **characterised in that** a plurality of pockets are formed from interconnected material webs and in the unfolded condition define a compartment division in the housing formed from the bottom portion and side portions which are possibly provided.

4. Apparatus according to claim 3 **characterised in that** a plurality of different pockets or compartment divisions can be fitted into a housing.

5. Apparatus according to one of claims 2 to 4 **characterised in that** the frame portions (2, 3) are arranged pivotably or releasably on the bottom portion (1) and that the collapsed or folded-together pockets (4, 5, 14) and the frame portions (2, 3, 3') can be received on or in the bottom portion (1) in such a way that neither the pockets (4, 5, 14) nor the frame portions (2, 3, 3') project beyond the base area of the bottom portion (1).

6. Apparatus according to claim 5 **characterised in that** the frame portions can be connected together to form a rigid frame and are releasable from each other in such a way that they can be laid or folded into or onto the bottom portion (1).

7. Apparatus according to claim 6 **characterised in that** pivotably connected to two oppositely disposed ends of the bottom portion are two pivotable frame portions (2) which can be fixed in their vertically upwardly pivoted position, the pivotable frame portions (1) being rigidly connectable together by longitudinal bearers (3) or transverse bearers.

8. Apparatus according to one of claims 1 to 7 **characterised in that** the pockets (4, 5) are open at their top and/or laterally.

9. Apparatus according to one of claims 1 to 8 **characterised in that** the pockets have a lateral concertina-like folding configuration, wherein a plurality of pockets are connected together in such a way that the concertina-like folding continues continuously from one pocket (14) to the next following pocket.

10. Apparatus according to one of claims 2 to 8 **characterised in that** provided on the bottom portion (1) and/or on the frame portions (2, 3) are struts or hooks with which the pockets (14) which are connected to form a group can be held in an unfolded or pulled-apart condition.

11. Apparatus according to one of claims 2 to 12 **characterised in that** the bottom portion (1) is in the form of an upwardly open box whose internal width and length dimensions correspond to the outside dimensions of the pulled-apart pockets in the lengthwise and widthwise directions.

12. Apparatus according to one of claims 2 to 11 **characterised in that** the height of the frame portions (3, 3') mounted to the longitudinal sides of the box is less than the internal widthwise dimension of the box and/or that the height of the end frame portions (2) is less than the internal lengthwise dimension of the bottom portion (1) which is in the form of a box.

13. Apparatus according to one of claims 1 to 12 **characterised in that** there is provided a strap (22, 21) which embraces the whole of the pockets on the outside thereof on at least three sides and which is preferably passed through lateral loops at the ends of the pockets.

14. Apparatus according to claim 13 **characterised in that** a strap part which extends transversely over the last one or the first one respectively of the pockets (4, 5, 14) is either reinforced by an inlay portion or a portion applied thereto or is replaced by a more or less stiff element in the form of a bar or strip.

15. Apparatus according to one of claims 1 to 14 **characterised in that** provided at the upper edge of the first and/or last pockets is a flexible material web whose length or overall length is sufficient to cover the open top side of all pockets in the pulled-apart condition.

16. Apparatus according to claim 15 **characterised in that** the material web can be closed with a touch-and-close fastener.

## Revendications

1. Dispositif de stockage et de transport de marchandises de détail, constitué au moins d'une partie de fond (1) et de plusieurs poches sensiblement souples (4, 5, 14) qui peuvent être reçues sur la partie de fond (1), les poches pouvant être amenées ensemble ou au moins par groupe dans un état étroitement rassemblé ou plié, **caractérisé en ce que** les poches comportent des parties latérales qui sont pliables et au moins en partie suffisamment rigides et qui permettent de placer les poches isolément.

2. Dispositif selon la revendication 1, **caractérisé en ce qu'**il est placé dans un boîtier constitué de la partie de fond (1) et de parties latérales ou de cadre (2, 3) fixées à ladite partie de fond.

3. Dispositif selon la revendication 1 ou 2, **caractérisé en ce que** plusieurs poches sont formées de bandes de matière contiguës et réalisent à l'état déplié un compartimentage du boîtier formé de la partie de fond et de parties latérales éventuellement prévues.

4. Dispositif selon la revendication 3, **caractérisé en ce que** plusieurs poches différentes ou compartiments peuvent être insérés dans un boîtier.

5. Dispositif selon l'une des revendications 2 à 4, **caractérisé en ce que** les parties de cadre (2, 3) sont placées de façon pivotante ou détachable sur la partie de fond (1) et **en ce que** les poches rassemblées ou repliées (4, 5, 14) et les parties de cadre (2, 3, 3') peuvent être reçues sur la partie de fond (1) ou dans la partie de fond de sorte que ni les poches (4, 5, 14) ni les parties de cadre (2, 3, 3') ne font saillie au-dessus de la surface de base de la partie de fond (1).

6. Dispositif selon la revendication 5, **caractérisé en ce que** les parties de cadre sont reliées entre elles pour former un cadre rigide et sont détachables l'une de l'autre de façon à pouvoir être rabattues sur la partie de fond (1) ou être insérées dans celle-ci.

7. Dispositif selon la revendication 6, **caractérisé en ce que** deux parties de cadre pivotantes (2) sont articulées au niveau de deux parties frontales opposées de la partie de fond et peuvent être fixées dans leur position relevée verticalement, les parties de cadre pivotantes (1) pouvant être reliées rigidement entre elles par des longerons (3) ou des traverses.

8. Dispositif selon l'une des revendications 1 à 7, **caractérisé en ce que** les poches (4, 5) sont ouvertes au niveau de leur côté supérieur et/ou latéralement.

9. Dispositif selon l'une des revendications 1 à 8, **caractérisé en ce que** les poches comportent un pliage latéral en accordéon, plusieurs poches étant reliées entre elles de façon que le pliage en accordéon se poursuive de façon continue d'une poche (14) à la suivante.

10. Dispositif selon l'une des revendications 2 à 8, **caractérisé en ce qu'**il est prévu au niveau de la partie de fond (1) et/ou au niveau des parties de cadre (2, 3) des montants ou des crochets permettant de maintenir les poches (14) reliées en un groupe dans un état déplié ou étiré.

11. Dispositif selon l'une des revendications 2 à 10, **caractérisé en ce que** la partie de fond (1) est conformée en coffre ouvert en haut dont les dimensions intérieures dans le sens de la largeur et dans le sens de la longueur correspondent aux dimensions extérieures des poches étirées dans le sens de la longueur et dans le sens de la largeur.

12. Dispositif selon l'une des revendications 2 à 11, **caractérisé en ce que** la hauteur des parties de cadre (3, 3'), montées sur les côtés longitudinaux du coffre, est inférieure à la dimension intérieure, dans le sens de la largeur, du coffre et **en ce que** la hauteur des parties de cadre (2) du côté frontal est inférieure à la dimension intérieure, dans le sens de la longueur, de la partie de fond (1) conformée en coffre.

13. Dispositif selon l'une des revendications 1 à 12, **caractérisé en ce qu'**il est prévu une ceinture (22, 21) qui entoure la totalité des poches à l'extérieur sur au moins trois côtés et qui est passée avantageusement à travers des boucles latérales au niveau des côtés frontaux des poches.

14. Dispositif selon la revendication 13, **caractérisé en ce qu'**une portion de ceinture s'étendant transversalement au-dessus de la dernière ou de la première des poches (4, 5, 14) est renforcée par un élément intégré ou un revêtement ou bien est remplacée par un élément en forme de barre ou de baguette plus ou moins rigide.

15. Dispositif selon l'une des revendications 1 à 14, **caractérisé en ce qu'**il est prévu au niveau du bord supérieur de la première poche et/ou de la dernière poche une bande de matière flexible dont la longueur ou la longueur commune suffit à recouvrir le côté supérieur ouvert de toutes les poches à l'état étiré.

16. Dispositif selon la revendication 15, **caractérisé en ce que** la bande de matière peut être fermée par une fermeture de type "Velcro".
